# EUROPÄISCHE PATENTSCHRIFT

(11) **EP 0 537 727 B1**
(45) Veröffentlichungstag und Bekanntmachung des Hinweises auf die Patenterteilung: **29.06.1994**
(21) Anmeldenummer: 92117607.9
(22) Anmeldetag: 15.10.1992
(51) Int. Cl.: E04B 2/86

(54) **Verbindungseinrichtung für Platten und/oder Bewehrungen einer Verbundschalung**
Joining arrangement for panels and/or reinforcement of a composite formwork
Dispositif d'assemblage pour panneaux et/ou armatures en fer d'un coffrage composite

(30) Priorität: 18.10.1991 DE 4134439; 28.02.1992 DE 4206140
(43) Veröffentlichungstag der Anmeldung: 21.04.1993
(73) Patentinhaber: Kunz GmbH & Co., D-74417 Gschwend (DE)
(72) Erfinder: Schnabel, Wolfgang, W-7074 Mögglingen (DE); Gehder, Wolfram, O-3240 Haldensleben (DE)
(74) Vertreter: Patentanwälte Ruff, Beier, Schöndorf und Mütschele

(56) Entgegenhaltungen:
- EP-A- 0 164 330
- EP-A- 0 179 046
- EP-A- 0 258 205
- CH-A- 669 235

## Beschreibung

Die Erfindung betrifft eine Verbindungseinrichtung zum Verbinden oder Festlegen von Platten und/oder Bewehrungen einer Verbundschalung mit Abstand zueinander, mit einem ersten als Einsteckteil ausgebildeten und einem zweiten als Aufnahmeteil mit einer Aufnahmeöffnung für das Einsteckteil ausgebildeten Verbindungsmittel, wobei das erste der beiden Verbindungsmittel mindestens eine Hinterschneidung aufweist und das zweite der beiden Verbindungsmittel mindestens ein mit der Hinterschneidung zusammenwirkendes Haltemittel und einen Randbereich zur Befestigung an einer Platte aufweist.

Bei Verbundschalungssystemen werden die Platten, aus denen die formgebende Schalung besteht, zu Elementen zusammengefügt. Dabei kommen als Platten vorzugsweise Holzwerkstoffplatten zum Einsatz. Die Elemente werden auf der Baustelle maßgenau montiert und mit Beton ausgegossen. Die Platten verbleiben als sog. verlorene Schalung am Baukörper.

Derartige Verbundschalungen können zur Herstellung von senkrechten und schrägen Wänden, von Decken (auch schrägen Decken) sowie von Säulen und anderen Bauelementen, wie beispielsweise Treppen, zum Einsatz kommen. Verbundschalungen ermöglichen die Errichtung von Bauwerken in sehr kurzer Zeit.

Um die Platten und/oder ggf. vorhandene Bewehrungen einer Verbundschalung zusammenzuhalten oder festzulegen, müssen geeignete Verbindungseinrichtungen vorhanden sein. Diese Verbindungseinrichtungen sollen beispielsweise die beim Transport der Verbundschalung zur Baustelle oder insbesondere beim Einbringen des Betons in die Verbundschalung auftretenden Kräfte aufnehmen.

Eine aus dem Stand der Technik bekannte Verbindungseinrichtung ist in der EP-OS 179 046 beschrieben. Die zweiteilig aufgebaute Verbindungseinrichtung besitzt ein erstes Element, dessen plattenförmiges Fußteil an einer ersten Platte der Verbundschalung festlegbar ist. Von diesem Fußteil ragt senkrecht ein Steg ab, dessen freies Ende mit einem Kopf ausgebildet ist. Ein zweites Element der Verbindungseinrichtung besitzt einen trichterförmigen Kopf, der den Kopf des ersten Elements aufnehmen kann. Zur Herstellung der Verbindung werden die beiden Elemente miteinander verrastet.

Eine andere Bauart einer Verbindungseinrichtung ist aus der EP-PS 258 205 bekannt. Die zweiteilig aufgebaute Verbindungseinrichtung besitzt ein erstes Element, das im Querschnitt U-förmig ausgebildet ist und zwei Stege mit Hinterschneidungen aufweist. Das zweite Element ist mit Stegen versehen, an denen Ausnehmungen angeordnet sind, in die die Hinterschneidungen des ersten Elements einrasten können. Bei der Verbindungseinrichtung nach der EP-PS 258 205 sind die beiden Elemente im verbundenen Zustand kreuzförmig zueinander angeordnet. Somit muß bei der Herstellung der Verbindung eine genaue Ausrichtung der beiden Elemente zueinander erfolgen, um bei der Montage der Verbundschalung ein sicheres Einrasten zu gewährleisten.

Die Schweizer patentschrift CH-PS 669 235 zeigt ebenfalls eine Reihe von Verbindungseinrichtungen zum Verbinden von zwei Schalungshälften, die sich in gegenseitigem Abstand voneinander befinden. Dabei werden einige konstruktive Varianten beschrieben, bei denen an Schalungshälften befestigte Wandhülsen und entsprechende Kupplungsbolzen miteinander verbunden werden können. Darunter findet sich auch eine Ausführung mit den eingangs genannten Merkmalen.

Die Erfindung stellt sich die Aufgabe, eine Verbindungseinrichtung der eingangs genannten Art zu schaffen, die größere Zugbeanspruchungen aufnehmen kann. Gleichzeitig soll eine einfache Verbindung der Platten und/oder Bewehrungen möglich sein und die einzelnen Teile der Verbindungseinrichtung sollen bei Transport und Gebrauch möglichst einfach handhabbar sein.

Diese Aufgabe wird durch eine Verbindungseinrichtung mit den Merkmalen des Anspruchs 1 gelöst. Dabei ist die Verbindungseinrichtung mit den eingangs genannten Merkmalen dadurch gekennzeichnet, daß das zweite Verbindungsmittel als hohler Konus ineinander stapelbar ausgebildet ist und daß die Hinterschneidung des Einsteckteils mindestens ein Federelement aufweist und/oder mindestens teilweise federelastisch ausgebildet ist.

Bevorzugte Ausführungsformen der Erfindung sind in den Unteransprüchen beschrieben.

Die vorteilhafte Wirkung der erfindungsgemäßen Verbindungseinrichtung beruht unter anderem darauf, daß die federnden Teile am Einsteckteil vorgesehen sind. Auf diese Weise wird vermieden, daß die Verbindung bei hohen Zugkräften nach außen aufgebogen werden kann und die beiden Verbindungsmittel sich voneinander lösen können. Die starke Konizität des Aufnahmeteils unterstützt diese Wirkung und ermöglichst gleichzeitig ein platzsparendes Lagern, einen vereinfachten Transport und ein sicheres Handhaben des Aufnahmeteils bei der automatischen Montage an die Schalungswände.

Die Verbindungseinrichtung ist so ausgebildet, daß das zweite Verbindungsmittel an einer Platte festlegbar ist. Diese Festlegung kann auf jede beliebige Art, beispielsweise auch durch Verklebung oder Verleimung, erfolgen. Eine Verschraubung ist jedoch insbesondere bei Verwendung von Holzwerkstoffplatten bevorzugt. Die Festlegung erfolgt zweckmäßig am Randbereich des zweiten Verbindungsmittels. Dieser Randbereich ist zur Festlegung leicht zugänglich. Der Randbereich ist zweckmäßigerweise ringförmig, wenn ein zweites Verbindungsmittel mit rotationssymmetrischem Aufbau verwendet wird. An den Stellen des Randbereichs, an denen beispielsweise eine Verschraubung mit einer Platte erfolgen soll, kann eine größere Materialdicke vorgesehen sein. Durch diese "Erhöhungen" wird erreicht, daß das Verbindungsmittel an den Verschraubungsstellen eine verbesserte Stabilität besitzt.

Das zweite Verbindungsmittel besitzt die Gestalt eines ineinander stapelbaren hohlen Konus. Durch die rotationssymmetrische Ausführung ist bei der Montage dieses Verbindungsmittels im Normalfall kein Ausrichten erforderlich, so daß die Montage vereinfacht wird. Das zweite Verbindungsmittel ist dabei zweckmäßig als Kegelstumpf ausgebildet, der zusätzlich den ringförmigen Randbereich zur Befestigung des zweiten Verbindungsmittels an einer Platte aufweisen kann. Durch die gewählte konische Form lassen sich die auf diese Weise ausgestalteten Verbindungsmittel in einfacher Weise übereinander stapeln, was einen wesentlichen Vorteil, bspw. bei Transport und Lagerung dieser Teile darstellt.

Am zweiten Verbindungsmittel ist das Haltemittel vorzugsweise am inneren Rand einer insbesondere als Aufnahmeöffnung für das Einsteckteil dienenden Öffnung im zweiten Verbindungsmittel gebildet. Diese Öffnung befindet sich vorzugsweise in der Mitte des zweiten Verbindungsmittels und kann jede beliebige Form besitzen. Eine kreisförmige Öffnung ist jedoch bevorzugt, da diese auf einfache Weise herstellbar ist. Insbesondere kann das Haltemittel vom ggf. verstärkten inneren Rand der Öffnung selbst gebildet sein. Dabei kann der innere Rand die Form einer die Öffnung umlaufenden Hinterschneidung besitzen, die von der oberen Seite des zweiten Verbindungsmittels nach innen ragt. Die Hinterschneidung kann dabei mit der Horizontalen einen Winkel von ca. 30° bilden.

In Weiterbildung können an der Oberseite des zweiten Verbindungsmittels Einkerbungen oder Nuten vorgesehen sein, die die Auflage von Bewehrungsstäben einer Bewehrung, beispielsweise einer Bewehrungsmatte oder eines Gitterträgers ermöglichen. Zweckmäßig sind zueinander senkrecht stehende Einkerbungen oder Nuten vorgesehen, da die Bewehrungen üblicherweise senkrecht zueinanderstehende Bewehrungsstäbe besitzen. Anzahl, Länge und Abstände der Einkerbungen oder Nuten können frei gewählt werden und werden in erster Linie durch die Abmessungen des zweiten Verbindungsmittels und durch die verwendete Bewehrung bestimmt. Auf der Oberseite des zweiten Verbindungsmittels können zusätzlich Aussparungen, beispielsweise in Form einer die Öffnung umlaufenden Nut, vorgesehen sein. Solche Aussparungen dienen beispielsweise der Materialersparnis. An den Seitenflächen des zweiten Verbindungsmittels können Öffnungen vorhanden sein, durch die bei Gebrauch der eingefüllte Beton leichter in das Innere des Verbindungsmittels gelangen kann. Dadurch wird die Stabilität der Gesamtkonstruktion erhöht.

Bei einer bevorzugten Ausführungsform ist das erste Verbindungsmittel aus einem Basisteil und einem vom Basisteil im wesentlichen vertikal abragenden Verbindungsteil aufgebaut. Dabei ist die am ersten Verbindungsmittel vorhandene Hinterschneidung insbesondere am Verbindungsteil vorgesehen. Das Verbindungsteil ist insbesondere zylinderförmig, zweckmäßig als Hohlzylinder aufgebaut. Dabei kann das Verbindungsteil in der Mitte einen geringeren Durchmesser besitzen als am oberen und unteren Ende, wobei der Durchmesser von den Enden her zur Mitte hin gleichmäßig abnehmen kann. Das erste Verbindungsmittel aus Basisteil und Verbindungsteil kann einstückig geformt sein. Es ist auch möglich, daß das Basisteil und das Verbindungsteil irreversibel miteinander verbunden sind. Das Basisteil kann eine einfache Gestalt, wie beispielsweise die einer Platte aufweisen. Dadurch ist dieses Teil einfach herstellbar, ein unnötiger Materialaufwand wird vermieden. Der zum Ausgießen der Verbundschalung verwendete Beton kann das erste Verbindungsmittel und das Verbindungsteil sowie eine ggf. vorhandene Bewehrung gut umfließen. Es ist bevorzugt, wenn das erste Verbindungsmittel aus Basisteil und Verbindungsteil, insbesondere aber das Verbindungsteil, rotationssymmetrisch aufgebaut sind. Neben der bereits genannten Zylinderform sind beispielsweise auch quadratische oder sternförmige Querschnitte des Verbindungsteils möglich.

Die Hinterschneidung am ersten Verbindungsmittel ist vorzugsweise am Verbindungsteil vorgesehen. Dabei ist die Hinterschneidung an einer vorspringenden Kante oder Verdickung des Verbindungsteils gebildet, welche in Richtung auf das Basisteil zeigt und insbesondere sägezahnartig in Richtung auf das Basisteil abragt. Bei senkrecht gestelltem Verbindungsteil kann eine sägezahnartig ausgebildete Hinterschneidung mit der Horizontalen vorzugsweise einen Winkel von ca. 30° bilden. Durch die Kante oder Verdickung wird ein kraft- und/oder formschlüssiges Zusammenwirken der beiden Verbindungsmittel ermöglicht. Bei Verwendung von sägezahnartigen Hinterschneidungen erfolgt eine widerhakenartige Verbindung der beiden Verbindungsmittel.

In Weiterbildung ist am Verbindungsteil mindestens ein vom oberen Ende des Verbindungsteils in Richtung auf das Basisteil verlaufender Schlitz vorgesehen. Vorzugsweise sind die Schlitze am oberen Ende des Verbindungsteils offen. Durch die Schlitze wird die Elastizität des oberen Endes des Verbindungsteils erhöht, so daß eine bessere Verbindung (Einschnappen) mit dem zweiten Verbindungsmittel aufgrund der zumindest leicht federnden Wirkung erreicht wird. Die Schlitze können bei kurzen Verbindungsteilen über die ganze Länge des Verbindungsteils bis zum Basisteil geführt sein. In Weiterbildung können die Schlitze an der Innenseite des Verbindungsteils einen geringeren Durchmesser als an der Außenseite besitzen. Durch die auf diese Weise gebildeten, beispielsweise zungenförmigen Federelemente wird das Einschnappen bzw. ein unter Umständen gewünschtes Entformen der Verbindungseinrichtung erleichtert.

Die Schlitze haben zusätzlich die Funktion, daß der Beton beim Ausfüllen der Verbundschalung leichter um oder in das Verbindungsmittel und um ggf. vorhandene Bewehrungen fließen kann. Dadurch wird die Stabilität zusätzlich verbessert. Zu diesem Zweck können auch andere als die bisher genannten Schlitze am Verbindungsteil vorgesehen sein.

Es ist vorteilhaft, wenn die am oberen Ende des Verbindungsteils vorgesehenen Verdickungen, die die Hinterschneidung bilden, eine konische Form aufweisen. Dadurch wird das Einführen des Verbindungsteils in das als Aufnahme dienende zweite Verbindungsmittel erleichtert. Gleichzeitig ist es dadurch möglich, die ersten Verbindungsmittel übereinander zu stapeln. Die Stapelbarkeit kann weiter verbessert werden, indem an der Unterseite des ersten Verbindungsmittels, insbesondere des Basisteils, eine ggf. ringförmige Aussparung vorgesehen ist. Diese Aussparung kann dann auf die Oberseite eines weiteren Verbindungsmittels bzw. Basisteils aufgelegt werden.

In Weiterbildung weist das Verbindungsteil in Längsrichtung seitliche Stege auf. Diese Stege können am oberen und/oder unteren Ende so ausgebildet sein, daß sie sich im eingerasteten Zustand auf dem Basisteil des ersten Verbindungsmittels oder auf dem zweiten Verbindungsmittel abstützen. Dadurch wird die Stabilität der Gesamteinrichtung, beispielsweise gegen Verkippung weiter erhöht. Die Konstruktion der Stegenden kann gleichzeitig so sein, daß Bewehrungen, die auf den Verbindungsmitteln aufliegen, fixiert werden oder daran befestigt werden können. Zur Mitte des Verbindungsteils hin können die Stege verjüngt sein. Gegebenenfalls ist in der Mitte gar kein Steg vorhanden, wobei die Stegbreite von den Enden her gleichmäßig abnehmen kann. Dadurch wird bei der Herstellung die Bearbeitbarkeit des Verbindungsteils in einer Maschine erleichtert sowie Material eingespart. Es können zwei Stege an einander gegenüberliegenden Seiten des Verbindungsteils vorgesehen sein. Bevorzugt sind vier Stege vorhanden, die am Außenumfang des Verbindungsteils jeweils 90° gegeneinander versetzt sind. Die Stege können insbesondere in Verlängerung der am oberen und/oder unteren Ende des Verbindungsteils vorgesehenen Schlitze vorhanden sein.

An der Innenseite eines innen hohlen (rohrförmigen) Verbindungsteils können zur weiteren Stabilisierung Verstärkungen, insbesondere in Längsrichtung, vorhanden sein. Insbesondere im Bereich der am oberen und/oder unteren Ende des Verbindungsteils gebildeten Federelemente sind solche Verstärkungen vorteilhaft.

Weiterhin können am ersten Verbindungsmittel Einkerbungen oder Nuten zur Auflage von Bewehrungsstäben einer Bewehrung vorgesehen sein. Diese Einkerbungen oder Nuten befinden sich vorzugsweise auf der Oberseite des Basisteils und sind parallel und/oder senkrecht zueinander angeordnet. Auf diese Weise können, wie bereits bei der Beschreibung des zweiten Verbindungsmittels geschildert wurde, Bewehrungen und/oder Platten verbunden oder gegeneinander festgelegt werden.

Auch das erste Verbindungsteil kann so ausgebildet sein, daß es an einer Platte festlegbar ist. In diesem Zusammenhang wird auf die obigen Ausführungen beim zweiten Verbindungsmittel verwiesen.

Bei einer bevorzugten Ausführungsform der Verbindungseinrichtung nach der Erfindung ist beim ersten Verbindungsmittel das Verbindungsteil als ein mit dem Basisteil zusammensteckbares Teil ausgebildet. Auf diese Weise kann das Verbindungsteil nicht nur mit dem zweiten Verbindungsmittel, sondern auch mit dem Basisteil verbunden oder unter Umständen von diesem wieder getrennt werden. Auf diese Weise kann beispielsweise das Basisteil leichter an einer Platte zu befestigen sein. Sollen beispielsweise zwei Platten miteinander verbunden werden, so wird zuerst das Basisteil auf einer Platte und das zweite Verbindungsmittel auf der anderen Platte befestigt. Dann werden die beiden Platten mit Hilfe des Verbindungsteils miteinander verbunden. Dabei kann die Länge des Verbindungsteils so gewählt sein, daß es sich in eingerastetem Zustand an vorzugsweise beiden Seiten auf den Platten der Verbundschalung abstützt. Dadurch wird die Stabilität der Konstruktion erhöht. Dieses Abstützen ist im übrigen bei allen Ausführungsformen der Erfindung möglich. Für eine Deckenkonstruktion wird das zweite Verbindungsmittel auf einer Platte befestigt, die als Unterseite der Decke vorgesehen ist. Dann wird eine Bewehrung aufgelegt und diese mit Hilfe des ersten Verbindungsmittels, ggf. unter Verwendung eines Verbindungsteils festgelegt. In diesem Fall erfolgt keine Festlegung des ersten Verbindungsmittels an einer Platte.

In Weiterbildung ist es bevorzugt, wenn das Basisteil im wesentlichen die gleiche Form wie das zweite Verbindungsmittel aufweist. Auf diese Weise wird die Konstruktion der Verbindungseinrichtung vereinfacht. Für die Verbindung zweier Platten sind zwei gleiche Teile, nämlich zwei zweite Verbindungsmittel sowie ein Verbindungsteil erforderlich. Dabei kann das Verbindungsteil mit einem der beiden zweiten Verbindungsmittel (Basisteil) bereits fest verbunden oder nachträglich auf dieses aufgesteckt sein. Bei der Konstruktion einer Decke ist ein gleicher Aufbau möglich. Es kann aber auch ein zweites Verbindungsmittel und ein anders gestaltetes erstes Verbindungsmittel vorgesehen sein.

Zur weiteren Vereinfachung der Verbindungseinrichtung kann es vorteilhaft sein, daß das Verbindungsteil an seinen beiden gegenüberliegenden Seiten im wesentlichen gleich ausgebildet ist. Dies gilt insbesondere für das vom Basisteil trennbare Verbindungsteil. Bei einer solchen Ausführungsform besitzt das Verbindungsteil an beiden Seiten den gleichen Aufbau, d.h. es besitzt im wesentlichen die gleichen Verdickungen, Hinterschneidungen, Schlitze u.a., wie sie bereits beschrieben wurden. Es sind jedoch leichte Abweichungen möglich. So können beispielsweise die Schlitze und Verdickungen an den beiden Enden des Verbindungsteils relativ zueinander versetzt sein. Auf diese Weise wird eine bessere Stabilität (Statik) der mit Hilfe der Verbindungseinrichtungen hergestellten Verbundschalung erreicht. Außerdem kann dadurch das Einfließen des Betons in oder um die Verbindungseinrichtung verbessert werden.

Die Verbindungseinrichtung nach der Erfindung kann aus den verschiedensten Materialien, die die erforderliche Festigkeit gewährleisten, hergestellt werden. Es ist bevorzugt, wenn die Verbindungseinrichtung aus Kunststoff besteht. Als verwendbarer Kunststoff kommt beispielsweise PVC in Frage, die Verwendung von Polypropylen, insbesondere von sog. Recycling-Polypropylen, ist jedoch bevorzugt. Die Verbindungseinrichtung besteht in diesen Fällen aus üblichen Kunststoffgieß- oder Kunststoffspritzteilen.

Die beschriebenen erfindungsgemäßen Verbindungseinrichtungen können große Kräfte ohne Schwierigkeiten aufnehmen. Durch diese Verbindungseinrichtungen können Verbundschalungen für alle eingangs erwähnten Bauelemente geschaffen werden, die bei den möglichen auftretenden Belastungen eine verbesserte Stabilität aufweisen. Bei der Fertigstellung von Wänden können beispielsweise größere Spannweiten überbrückt werden. Auch eine Fixierung von Filigranträgern, insbesondere im Deckenbau, ist ohne weiteres möglich.

Die Erfindung betrifft darüber hinaus eine verlorene Verbundschalung mit mindestens einer Platte und/oder mindestens einer Bewehrung, insbesondere mindestens einer Bewehrungsmatte oder mindestens einem Gitterträger, wobei die Verbundschalung über eine Vielzahl der beschriebenen erfindungsgemäßen Verbindungseinrichtungen miteinander verbunden oder untereinander festgelegt sind.

Weitere Merkmale der Erfindung ergeben sich aus den nachfolgenden Beschreibungen von bevorzugten Ausführungsformen in Verbindung mit den Unteransprüchen. Hierbei können die einzelnen Merkmale jeweils für sich allein oder zu mehreren in Kombination miteinander verwirklicht sein. In den Zeichnungen zeigen:
- Fig. 1: eine Draufsicht auf ein als Aufnahme ausgebildetes Verbindungsmittel,
- Fig. 2: eine Schnittansicht eines Verbindungsmittels nach Fig. 1,
- Fig. 3: eine Draufsicht auf ein als Einsteckteil ausgebildetes Verbindungsmittel,
- Fig. 4: eine Schnittansicht eines Verbindungsmittels nach Fig. 3,
- Fig. 5: eine Draufsicht auf ein Verbindungsteil,
- Fig. 6: eine Seitenansicht eines Verbindungsteils nach Fig. 5,
- Fig. 7: eine Draufsicht auf ein weiteres Verbindungsteil, und
- Fig. 8: eine Seitenansicht eines Verbindungsteils nach Fig. 7.

Eine in ihrer Gesamtheit nicht dargestellte Verbindungseinrichtung nach der Erfindung weist das in Fig. 1 dargestellte Verbindungsmittel 2 auf. Das in Fig. 1 in Draufsicht dargestellte Verbindungsmittel 2 besitzt die Form eines Kegelstumpfes, der an seiner Basis einen ringförmigen Randbereich 3 besitzt. Dieser Randbereich 3 weist Bohrungen 4 zur Festlegung des Verbindungsmittels 2 an einer in Fig. 1 nicht dargestellten Platte auf. In seiner Mitte besitzt das Verbindungsmittel 2 eine kreisförmige Öffnung 5, die zur Aufnahme eines als Einsteckteil ausgebildeten weiteren Verbindungsmittels dient. Dabei wird die Verbindung zwischen dem dargestellten Verbindungsmittel 2 und dem weiteren Verbindungsmittel über den als Haltemittel ausgestalteten Rand 6 hergestellt. An seiner Oberseite zeigt das Verbindungsmittel 2 Einkerbungen 7, die zum Auflegen einer in Fig. 1 ebenfalls nicht dargestellten Bewehrung dienen. Gegebenenfalls vorhandene Öffnungen in den Seitenflächen des Kegelstumpfes, Erhöhungen an den Bohrungen 4 und eine umlaufende Nut auf der Oberseite des Verbindungsmittels 2 sind in Fig. 1 nicht dargestellt.

Fig. 2 zeigt das in Fig. 1 dargestellte Verbindungsmittel 2 in Schnittansicht. Der kegelstumpfförmige Aufbau des Verbindungsmittels 2 ist deutlich zu erkennen. Außerdem ist dargestellt, daß das Verbindungsmittel 2 in seinem Inneren hohl ist. Weiterhin zeigt Fig. 2 den ringförmigen Randbereich 3, die Bohrungen 4, die Öffnung 5 sowie die Einkerbungen 7. Weiterhin ist zu erkennen, daß das innere Ende des Randes 6 der Öffnung 5 als Hinterschneidung 8 ausgebildet ist. Durch diese Hinterschneidung 8 wird beim Einbringen eines weiteren als Einsteckteil ausgebildeten Verbindungsmittels die Verbindung der Teile der Verbindungseinrichtung bewirkt. Gleichzeitig wird über die in die Einkerbungen 7 gelegten Bewehrungsstäbe die Festlegung einer ggf. vorhandenen Bewehrung erreicht.

Ein weiteres Verbindungsmittel 12 ist in Fig. 3 in Draufsicht dargestellt. Das Verbindungsmittel 12 besteht aus einem plattenförmigen Basisteil 13 sowie aus einem senkrecht vom Basisteil abragenden Verbindungsteil 14. Das Verbindungsteil 14 hat einen zylinderförmigen Aufbau, wobei der Zylinder in seinem Inneren hohl ist. Das obere Ende des Verbindungsteils 14 ist zum Einstecken in ein als Aufnahme ausgebildetes weiteres Verbindungsmittel vorgesehen. Zu diesem Zweck besitzt das Verbindungsteil 14 an seinem oberen Ende Verdickungen 15, die in regelmäßigen Abständen von Schlitzen 16 unterbrochen sind. Diese Schlitze sind an der Innenseite des Verbindungsteils schmaler als an seiner Außenseite. Das als Platte ausgebildete Basisteil besitzt bei der in Fig. 3 dargestellten Ausführungsform zwei gerade und zwei abgerundete Seiten. Das Basisteil kann aber jede beliebige andere Form aufweisen. Am Basisteil 13 befinden sich außerdem Einkerbungen 17, in die Bewehrungsstäbe einer Bewehrung eingelegt werden können. Auf diese Weise wird die Bewehrung auch an dem als Einsteckteil ausgebildeten Verbindungsmittel 12 festgelegt. Die Einkerbungen 17 können selbstverständlich auch weggelassen werden. Gegebenenfalls vorhandene Aussparungen auf der Unterseite des Verbindungsmittels 12 sind in Fig. 3 nicht dargestellt.

In Fig. 4 ist das in Fig. 3 dargestellte Verbindungsmittel 12 in einer Schnittansicht dargestellt. Fig. 4 zeigt das Basisteil 13 und die im Basisteil 13 verlaufenden Einkerbungen 17. Es ist auch ein Schlitz 16 zu erkennen, der bei der dargestellten Ausführungsform vom oberen Ende des Verbindungsteils 14 bis zum Basisteil 13 reicht. Im oberen Bereich hat das Verbindungsteil 14 Verdickungen 15, die sich zum oberen Ende des Verbindungsteils 14 hin konisch verjüngen. Auf diese Weise wird an der Außenfläche des Verbindungsteils 14 eine Kante (Hinterschneidung) 18 gebildet, die in Fig. 4 sägezahnartig ausgebildet ist. Nach Einbringen des oberen Endes des Verbindungsteils in ein als Aufnahme ausgebildetes weiteres Verbindungsmittel wird die Verbindung form- und/oder kraftschlüssig an der Hinterschneidung 18 hergestellt.

Ein nach der Erfindung verwendbares Verbindungsteil 22 ist in Fig. 5 dargestellt. Dieses Verbindungsteil 22 ist mit einem Basisteil und einem als Aufnahme ausgebildeten weiteren Verbindungsmittel zusammensteckbar ausgebildet. Das Basisteil und das weitere Verbindungsmittel sind in Fig. 5 nicht dargestellt. Die Draufsicht auf das Verbindungsteil 22 nach Fig. 5 zeigt die gleiche Ausbildung wie das in Fig. 3 dargestellte Verbindungsteil 14. Auch hier sind Verdickungen 23 und Schlitze 24 zu erkennen, die entlang des Umfangs des Verbindungsteils 22 in regelmäßigen Abständen abwechseln. Auch in Fig. 5 besitzen die Schlitze am Innendurchmesser des Verbindungsteils 22 eine geringere Ausdehnung als an seinem Außendurchmesser.

Fig. 6 zeigt das in Fig. 5 dargestellte Verbindungsteil 22 in der Seitenansicht. Auch in dieser Figur sind die Verdickungen 23 im Bereich der Enden des Verbindungsteils 22 zu erkennen. Die Verdickungen laufen zu den Enden des Verbindungsteils 22 konisch zu. Auch die von den beiden Enden des Verbindungsteils 22 ausgehenden Schlitze 24, die sich zum Inneren des Verbindungsteils 22 hin verjüngen, sind dargestellt. Das Zusammenwirken des Verbindungsteils mit weiteren als Aufnahme ausgebildeten Verbindungsmitteln wird durch die Kante oder Hinterschneidung 25 bewerkstelligt. Das Verbindungsteil 22 ist an seinen beiden Enden gleich ausgebildet, so daß die beiden Enden mit der gleichen Aufnahme in Verbindung gebracht werden können. Die in Fig. 6 dargestellten Schlitze können selbstverständlich versetzt angebracht werden. Darüber hinaus können auch an den Seiten des Verbindungsteils weitere Längs- oder Querschlitze vorgesehen sein. Die Länge des Verbindungsteils kann je nach gewünschtem Abstand der Platten und/oder der Bewehrungen gewählt werden.

Die Fig. 7 und 8 zeigen ein Verbindungsteil 32, das im Aufbau dem Verbindungsteil 22 gemäß Fig. 5 und 6 weitgehend entspricht. Beim Verbindungsteil 32 sind ebenfalls Verdickungen 33 und Schlitze 34 vorhanden. Die Schlitze 34 sind anders ausgeformt als diejenigen am Verbindungsteil 22 und besitzen am Innendurchmesser des Verbindungsteils 32 eine größere Ausdehnung als an seinem Außendurchmesser. Außerdem sind in Fig. 7 Verstärkungen 35 zu erkennen, die in Längsrichtung des Verbindungsteils verlaufen. Diese Verstärkungen 35 können entweder nur an den Enden oder auf der gesamten Länge des Verbindungsteils 32 vorhanden sein. Schließlich weist das Verbindungsteil 32 noch vier Stege 36 auf, die am Außenumfang des Verbindungsteils 32 jeweils um 90° gegeneinander versetzt sind.

Fig. 8 zeigt das in Fig. 7 in Draufsicht dargestellte Verbindungsteil 32 in der Seitenansicht. Die konischen Verdickungen 33 und die Schlitze 34 sind zu sehen, genauso wie die Kante oder Hinterschneidung 37. Außerdem zeigt Fig. 8, daß das Verbindungsteil 32 in der Mitte einen geringeren Durchmesser als an seinen Enden besitzt. Auch die vier Stege 36 sind zu erkennen. Die Enden 38 der Stege sind so ausgebildet, daß sie sich auf einem Basisteil oder einem Bewehrungsstab abstützen können. Weiter besitzen die Stegenden 38 Aussparungen 39 oder Einkerbungen 40, die zur Befestigung oder Fixierung einer Bewehrung dienen können. Schließlich sind am Verbindungsteil 32 Längsschlitze 41 vorhanden, durch die bei Gebrauch der Beton leicht in das Innere des Verbindungsteils einfließen kann.

Die in den Zeichnungen dargestellten Verbindungsmittel können in der in der Beschreibung bereits geschilderten Weise zu den erfindungsgemäßen Verbindungseinrichtungen zusammengebracht werden. Dabei kann das in den Fig. 1 und 2 dargestellte Verbindungsmittel, das als Aufnahme dient, sowohl mit dem Verbindungsmittel nach den Fig. 3 und 4 als auch mit dem Verbindungsteil nach den Fig. 5, 6, 7 und 8 zusammengesteckt werden. Weiterhin kann das Verbindungsmittel nach Fig. 1 und 2 als Basisteil für ein Verbindungsteil nach den Fig. 5 bis 8 dienen. Zweckmäßig ist bei der Erfindung vorgesehen, daß zwei Verbindungsmittel nach Fig. 1 und 2 und ein Verbindungsteil nach Fig. 5 bis 8 verwendet werden, wenn zwei Platten miteinander verbunden werden sollen. Die beiden Verbindungsmittel nach Fig. 1 und 2 werden dabei an jeweils gegenüberliegenden Stellen der beiden Platten befestigt. Anschließend werden diese beiden Aufnahmen mit dem Verbindungsteil zusammengesteckt. Dabei kann der Plattenabstand über die Länge des Verbindungsteils variiert werden, wenn die Bauhöhe der Aufnahmen der Einfachheit halber konstantgehalten wird. Zusätzlich können Bewehrungen in die in den Aufnahmen vorgesehenen Einkerbungen gelegt werden, wodurch die Bewehrung eine gewisse Fixierung erhält. Zusätzlich können die gemäß Fig. 7 und 8 vorhandenen Stege mit ihren Enden der Bewehrung bei Einstecken des Verbindungsteils eine zusätzliche Fixierung geben. Anschließend wird der Zwischenraum zwischen den über eine Vielzahl von Verbindungseinrichtungen verbundenen Platten mit Beton, insbesondere Fließbeton, verfüllt. Bei der Konstruktion einer Decke kann beispielsweise neben der in Fig. 1 und 2 dargestellten Aufnahme ein Einsteckteil verwendet werden, wie es in Fig. 3 und 4 dargestellt ist. Dazu werden die Verbindungsmittel nach Fig. 1 und 2 auf der Oberseite der Platte, die anschließend die Unterseite der Decke bilden soll, befestigt. Anschließend wird die Bewehrung in die Einkerbungen auf der Oberfläche der Aufnahme aufgelegt.

Zur Fixierung der Bewehrung wird dann das Einsteckteil nach Fig. 3 und 4 mit der Aufnahme verrastet. Die an der Basis des Einsteckelements vorgesehenen Einkerbungen dienen dabei zur zusätzlichen Fixierung der Bewehrung. Anschließend wird auch hier die Decke mit Beton ausgegossen und eine glatte Oberfläche hergestellt. Selbstverständlich ist es auch möglich, eine Deckenkonstruktion unter Verwendung von zwei Aufnahmen nach Fig. 1 und 2 und einem Verbindungsteil nach Fig. 5 bis 8 herzustellen.

## Patentansprüche

1. Verbindungseinrichtung zum Verbinden oder Festlegen von Platten und/oder Bewehrungen einer Verbundschalung mit Abstand zueinander, mit einem ersten als Einsteckteil ausgebildeten und einem zweiten als Aufnahmeteil mit einer Aufnahmeöffnung für das Einsteckteil ausgebildeten Verbindungsmittel, wobei das erste der beiden Verbindungsmittel (12) mindestens eine Hinterschneidung (18) aufweist und das zweite der beiden Verbindungsmittel (2) mindestens ein mit der Hinterschneidung (18) zusammenwirkendes Haltemittel (6) und einen Randbereich zur Befestigung an einer Platte aufweist, dadurch gekennzeichnet, daß das zweite Verbindungsmittel (2) als hohler Konus ineinander stapelbar ausgebildet ist und daß die Hinterschneidung des Einsteckteils mindestens ein Federelement aufweist und/oder mindestens teilweise federelastisch ausgebildet ist.

2. Verbindungseinrichtung nach Anspruch 1, dadurch gekennzeichnet, daß das zweite Verbindungsmittel (2) die Form eines hohlen ineinander stapelbaren Kegelstumpfes aufweist.

3. Verbindungseinrichtung nach Anspruch 1 oder 2, dadurch gekennzeichnet, daß der Randbereich des zweiten Verbindungsmittels (2) im wesentlichen ringförmig ist.

4. Verbindungseinrichtung nach einem der vorhergehenden Ansprüche, dadurch gekennzeichnet, daß das Haltemittel (6) am Rand der Aufnahmeöffnung (5) gebildet ist, wobei die Aufnahmeöffnung (5) vorzugsweise kreisförmig ist.

5. Verbindungseinrichtung, nach Anspruch 4, dadurch gekennzeichnet, daß das Haltemittel (6) vom Rand der Aufnahmeöffnung (5) selbst, insbesondere von einer dort vorgesehenen Hinterschneidung (8), gebildet ist.

6. Verbindungseinrichtung nach einem der vorhergehenden Ansprüche, dadurch gekennzeichnet, daß an der Oberseite des zweiten Verbindungsmittels (2), vorzugsweise an der Oberseite des Kegelstumpfes, Einkerbungen (7) zur Auflage von Bewehrungsstäben einer Bewehrung vorgesehen sind, wobei insbesondere mindestens zwei Einkerbungen (7) rechtwinklig zueinander angeordnet sind.

7. Verbindungseinrichtung nach einem der vorhergehenden Ansprüche, dadurch gekennzeichnet, daß das erste Verbindungsmittel (12) aus einem Basisteil (13) und einem eine Hinterschneidung (18) aufweisenden, insbesondere zylinderförmigen Verbindungsteil (14), das im wesentlichen vertikal vom Basisteil (13) abragt, aufgebaut ist.

8. Verbindungseinrichtung nach Anspruch 7, dadurch gekennzeichnet, daß die Hinterschneidung (18) am Verbindungsteil (14), insbesondere im oberen Bereich des Verbindungsteils, an mindestens einer vorzugsweise sägezahnartig nach unten in Richtung auf das Basisteil abragenden Kante oder Verdickung (15) gebildet ist.

9. Verbindungseinrichtung nach Anspruch 7 oder 8, dadurch gekennzeichnet, daß am Verbindungsteil (14) mindestens ein vom oberen Ende des Verbindungsteils (14) in Richtung auf das Basisteil (13) verlaufender Schlitz (16) vorgesehen ist.

10. Verbindungseinrichtung nach einem der Ansprüche 7 bis 9, dadurch gekennzeichnet, daß das Verbindungsteil als ein mit dem Basisteil zusammensteckbares Teil ausgebildet ist.

11. Verbindungseinrichtung nach einem der Ansprüche 7 bis 10, dadurch gekennzeichnet, daß das Basisteil im wesentlichen die gleiche Form wie das zweite Verbindungsmittel aufweist.

12. Verbindungseinrichtung nach einem der Ansprüche 7 bis 11, dadurch gekennzeichnet, daß das Verbindungsteil an seinen gegenüberliegenden Seiten im wesentlichen gleich ausgebildet ist.

13. Verbindungseinrichtung nach einem der vorhergehenden Ansprüche, dadurch gekennzeichnet, daß die Länge des ersten Verbindungsmittels, insbesondere die Länge des Verbindungsteils, im wesentlichen dem vorgesehenen Abstand zwischen den Platten und/oder den Bewehrungen entspricht.

14. Verlorene Verbundschalung mit mindestens einer Platte und/oder mindestens einer Bewehrung, insbesondere einer Bewehrungsmatte oder einem Gitterträger, dadurch gekennzeichnet, daß sie eine Vielzahl von Verbindungseinrichtungen nach einem der Ansprüche 1 bis 13 aufweist.

## Claims

1. Joining arrangement for joining or fixing panels and/or reinforcements of a composite formwork in spaced manner with respect to one another, with a first joining means constructed as an insertion part and a second joining means constructed as a reception part with a reception opening for the insertion part, the first of the two joining means (12) having at least one undercut (18) and the second of the two joining means (2) having at least one holding means (6) cooperating with the undercut (18) and a marginal area for fixing to a panel, characterized in that the second joining means (2) as a hollow cone is constructed in interstackable manner and that the undercut of the insertion part has at least one spring element and/or has an at least partial spring elastic construction.

2. Joining arrangement according to claim 1, characterized in that the second joining means (2) is in the form of a hollow, interstackable truncated cone.

3. Joining arrangement according to claim 1 or 2, characterized in that the marginal area of the second joining means (2) is substantially circular.

4. Joining arrangement according to any one of the preceding claims, characterized in that the holding means (6) is formed on the border of the reception opening (5), the reception opening (5) being preferably circular.

5. Joining arrangement according to claim 4, characterized in that the holding means (6) is formed by the border of the reception opening (5) particularly by an undercut (8) provided there.

6. Joining arrangement according to any one of the preceding claims, characterized in that on the top of the second joining means (2), preferably on the top of the truncated cone, are provided notches (7) for receiving the reinforcing bars of a reinforcement and in particular at least two notches (7) are at right angles to one another.

7. Joining arrangement according to any one of the preceding claims, characterized in that the first joining means (12) comprises a base part (13) and an in particular cylindrical joining part (14) having an undercut (18) and which projects substantially vertically from the base part (13).

8. Joining arrangement according to claim 7, characterized in that the undercut (18) on the joining part (14) is in particular formed in the upper area of the joining part, on at least one preferably sawtooth-like edge or thickened portion (15) projecting downwards towards the base part.

9. Joining arrangement according to claim 7 or 8, characterized in that on the joining part (14) is provided at least one slot (16) running from the upper end of the joining part (14) towards the base part (13).

10. Joining arrangement according to any one of the claims 7 to 9, characterized in that the joining part is constructed as a part assemblable with the base part.

11. Joining arrangement according to any one of the claims 7 to 10, characterized in that the base part has substantially the same shape as the second joining means.

12. Joining arrangement according to any one of the claims 7 to 11, characterized in that the joining part has a substantially identical construction on its facing sides.

13. Joining arrangement according to any one of the preceding claims, characterized in that the length of the first joining means, particularly the length of the joining part substantially corresponds to the spacing provided between the panels and/or reinforcements.

14. Permanent composite formwork with at least one panel and/or at least one reinforcement, particularly a mesh reinforcement or a lattice beam, characterized in that it has a plurality of joining arrangements according to any one of the claims 1 to 13.

## Revendications

1. Dispositif d'assemblage pour l'assemblage ou la fixation de panneaux et/ou armatures d'un coffrage composite qui sont espacés avec un premier moyen d'assemblage conçu comme une partie à emboîter et un deuxième moyen d'assemblage conçu comme une partie de logement avec un orifice de logement pour la partie à emboîter, le premier des deux moyens d'assemblage (12) présentant au moins une contre-dépouille (18) et le deuxième des deux moyens d'assemblage (2) présentant au moins un moyen de retenue (6) coopérant avec la contre-dépouille (18) et une région de bordure pour la fixation à un panneau, caractérisé en ce que le deuxième moyen d'assemblage (2) est conçu comme un cône creux empilable et en ce que la contre- dépouille de la partie à emboîter présente au moins un élément à ressort et/ou est de conception élastique, du moins partiellement.

2. Dispositif d'assemblage selon la revendication 1, caractérisé en ce que le deuxième moyen d'assemblage (2) présente la forme d'un cône tronqué creux empilable.

3. Dispositif d'assemblage selon la revendication 1 ou 2, caractérisé en ce que la région de bordure du deuxième moyen d'assemblage (2) est essentiellement circulaire.

4. Dispositif d'assemblage selon l'une des revendications précédentes, caractérisé en ce que le moyen de retenue (6) est formé au bord de l'orifice de logement (5), l'orifice de logement (5) étant de préférence circulaire.

5. Dispositif d'assemblage selon la revendication 4, caractérisé en ce que le moyen de retenue (6) est formé par le bord de l'orifice de logement (5) lui-même, en particulier par une contre-dépouille (8) qui y est prévue.

6. Dispositif d'assemblage selon l'une des revendications précédentes, caractérisé en ce que des gorges (7) sont prévues pour l'appui de ronds à béton d'une armature sur la face supérieure du deuxième moyen d'assemblage (2), de préférence sur la face supérieure du cône tronqué, au moins deux gorges (7) étant en particulier disposées en angle droit l'une par rapport à l'autre.

7. Dispositif d'assemblage selon l'une des revendications précédentes, caractérisé en ce que le premier moyen d'assemblage (12) se compose d'une partie de base (13) et d'une partie d'assemblage (14) en particulier cylindrique qui présente une contre-dépouille (18) et déborde de la partie de base (13) dans une direction essentiellement verticale.

8. Dispositif d'assemblage selon la revendication 7, caractérisé en ce que la contre-dépouille (18) est formée sur la partie d'assemblage (14), en particulier dans la région supérieure de la partie d'assemblage sur au moins un bord ou un épaississement (15) débordant de préférence en dents de scie vers le bas dans la direction de la partie de base.

9. Dispositif d'assemblage selon la revendication 7 ou 8, caractérisé en ce qu'au moins une rainure (16) s'étendant de l'extrémité supérieure de la partie d'assemblage (14) dans la direction de la partie de base (13) est prévue sur la partie d'assemblage (14).

10. Dispositif d'assemblage selon l'une des revendications 7 à 9, caractérisé en ce que la partie d'assemblage est conçue comme une partie emboîtable avec la partie de base.

11. Dispositif d'assemblage selon l'une des revendications 7 à 10, caractérisé en ce que la partie de base présente essentiellement la même forme que le deuxième moyen d'assemblage.

12. Dispositif d'assemblage selon l'une des revendications 7 à 11, caractérisé en ce que la partie d'assemblage est conçue avec des côtés opposés essentiellement identiques.

13. Dispositif d'assemblage selon l'une des revendications précédentes, caractérisé en ce que la longueur du premier moyen d'assemblage, en particulier la longueur de la partie d'assemblage correspond essentiellement à l'écartement prévu entre les panneaux et/ou les armatures.

14. Coffrage composite perdu avec au moins un panneau et/ou au moins une armature, en particulier un treillis soudé ou une poutre en treillis, caractérisé en ce qu'il présente plusieurs dispositifs d'assemblage selon l'une des revendications 1 à 13.
